# EUROPÄISCHE PATENTSCHRIFT

(11) **EP 2 436 295 B1**
(45) Veröffentlichungstag und Bekanntmachung des Hinweises auf die Patenterteilung: **19.02.2020**
(21) Anmeldenummer: 11181182.4
(22) Anmeldetag: 14.09.2011
(51) Int. Cl.: A47L 9/22, A47L 9/00

(54) **Haushaltsgerät mit Motordämmung**
Domestic appliance with motor damping
Appareil ménager avec isolation de moteur

(30) Priorität: 29.09.2010 DE 102010041682
(43) Veröffentlichungstag der Anmeldung: 04.04.2012
(73) Patentinhaber: BSH Hausgeräte GmbH, 81739 München (DE)
(72) Erfinder: Geis, Marko, 97640 Oberstreu (DE); Göppner, Thomas, 97616 Salz (DE); Illig, Roland, 97618 Heustreu (DE); Seith, Thomas, 97616 Bad Neustadt (DE)

(56) Entgegenhaltungen:
- WO-A1-97/13443
- WO-A1-2010/051930
- US-A- 2 021 298

## Beschreibung

Die Erfindung betrifft ein Haushaltsgerät, insbesondere ein Bodenreinigungsgerät; nach dem Oberbegriff von Patentanspruch 1.

Viele Haushaltsgeräte weisen einen Elektromotor auf, welcher zumindest in Teilbereichen von einem oder mehreren Abdeckelementen umgeben ist. Die Abdeckelemente dienen dabei der Erreichung von elektrischer Sicherheit und/oder zur Geräuschdämmung und/ oder zur Wärmedämmung. Bei Bodenreinigungsgeräten übernehmen derartige Abdeckungselemente auch häufig die Funktion eines Führungselements, welches einen Luftstrom, insbesondere einen auszublasenden Luftstrom, in eine gewünschte Richtung lenkt.

Bei herkömmlichen Bodenreinigungsgeräten werden Geräusche insbesondere dadurch gedämpft, dass einzelne geräuschemittierende Bauteile des Bodenreinigungsgeräts von einem Gehäuse des Bodenreinigungsgeräts entkoppelt werden. Aus der Druckschrift WO 2010/ 051 930 A1 ist beispielsweise eine Anordnung bekannt, bei dem zum einen die Motor-Gebläse-Einheit über eine Vibrationen aufnehmende und dämpfende Haltevorrichtung mit dem Gehäuse des Bodenreinigungsgeräts verbunden ist und gleichzeitig ein von der Motor-Gebläse-Einheit angetriebener Lüfter über eine weitere Vibrationen aufnehmende und dämpfende Haltevorrichtung an die Motor-Gebläse-Einheit gekoppelt ist. Dadurch werden die Vibrationen möglichst gering gehalten und eine Übertragung der Vibrationen auf das Gehäuse des Bodenreinigungsgeräts stark vermindert.

Eine ähnlich wirkende Konstruktion ist des Weiteren aus der Druckschrift US 2 021 298 A bekannt, bei der eine Motor-Gebläse-Einheit vertikal über Vibrationen aufnehmende Federn an ein Gehäuse des Bodenreinigungsgeräts aufgehängt ist. Durch die Aufhängung werden Vibrationen aufgenommen, die durch eine ungleichmäßige Belastung der Motor-Gebläse-Einheit verursacht werden. Auch hier werden die Vibrationen möglichst gering gehalten und eine Übertragung der Vibrationen auf das Gehäuse des Bodenreinigungsgeräts stark vermindert.

Der Erfindung liegt die Aufgabe zugrunde, ein Haushaltsgerät mit einem Elektromotor und einem Abdeckelement für den Elektromotor anzugeben, bei dem das Abdeckelement einfach und kostengünstig herstellbar ist und verbesserte Geräusch- und Wärmedämmungseigenschaften aufweist.

Diese Aufgabe wird erfindungsgemäß durch ein Haushaltsgerät mit den Merkmalen gemäß Patentanspruch 1 gelöst.

Demgemäß umfasst ein Haushaltsgerät, insbesondere ein Bodenreinigungsgerät, einen Elektromotor und mindestens ein Abdeckelement für den Elektromotor, wobei das mindestens eine Abdeckelement zumindest in Teilbereichen aus einem Verbundmaterial besteht, welches zumindest einen Kunststoff und Leder enthält.

Leder ist bekanntlich eine durch Gerbung chemisch haltbar gemachte Tierhaut, deren natürliche Faserstruktur weitgehend erhalten ist. Es ist ein geschmeidiges, zähes, relativ festes, haltbares und vielseitig einsetzbares Material. Leder ist relativ undurchlässig für Wasser, trotzdem ist es atmungsaktiv, d. h. ausreichend durchlässig für Luft und Wasserdampf.

Ein derartiges, zumindest einen Kunststoff und Leder umfassendes, Verbundmaterial zeichnet sich durch eine im Vergleich zu herkömmlichen, allein aus Kunststoffen gefertigten Abdeckelementen, erhöhte Wärme- und Schalldämmung aus, ist aber dennoch einfach und kostengünstig, z.B. im Rahmen eines Spritzgussverfahrens, verarbeitbar. Als Kunststoff kann dabei z.B. ein Kunststoff auf Polyethylen-Basis oder Polypropylen-Basis Verwendung finden. Durch Verwendung eines entsprechenden Kunststoffes kann der Härtegrad des Verbundmaterials in einem weiten Bereich variiert werden.

Das Abdeckelement kann vielfältige Aufgaben übernehmen. So kann es beispielsweise unmittelbar zur Geräuschdämmung und/oder zur Wärmedämmung dienen. In diesem Fall wird durch den Einsatz des Verbundmaterials ein verbesserter Dämmungseffekt erreicht. Dieser kann entweder dazu genutzt werden, das außerhalb der Abdeckung wahrnehmbare Geräusch und/oder die nach außen abgestrahlte Wärme weiter abzusenken oder auch um die gewünschte Wärme- und Geräuschdämmung mit geringerer Materialstärke des Abdeckelements und damit einhergehender Materialersparnis zu erreichen.

Neben der Geräusch- und Wärmedämmung kann ein Abdeckelement aber zumindest primär auch anderen Zwecken, wie z.B. einer Erzielung von elektrischer Sicherheit oder im Falle eines Bodenreinigungsgerätes auch der Führung eines Luftstromes, insbesondere eines auszublasenden Luftstromes, dienen. In diesem Fall kann aufgrund der verbesserten Wärme- und Schalldämpfungseigenschaften des Verbundmaterials ggf. auf zusätzliche Maßnahmen zur Wärme- und Geräuschdämmung verzichtet werden. Gemäß einer Ausführungsform der Erfindung weist das Verbundmaterial Lederfasern auf, welche in den zumindest einen Kunststoff eingebettet sind. In diesem Fall wirkt der Kunststoff als stützende Matrix für die Lederfasern so dass das Abdeckelement auch mechanischen Belastungen gut standhalten kann.

Eine Ausführungsform der Erfindung sieht vor, dass der Volumenanteil des Leders an dem Verbundmaterial 10 bis 70 % beträgt. Der untere Grenzwert wird dabei von der gewünschten zusätzlichen Dämmwirkung und der obere Grenzwert durch die erforderliche mechanische Belastbarkeit bestimmt.

Um besonderen Umgebungsbedingungen, z.B. hinsichtlich mechanischer Belastbarkeit oder elektrischer Sicherheit, Rechnung zu tragen, kann es vorgesehen, sein dass das Abdeckelement ein Kernelement und mindestens ein das Kernelement zumindest in Teilbereichen umgebendes Mantelelement umfasst, wobei zumindest das Kernelement und/oder mindestens eines der Mantelelemente aus dem Verbundwerkstoff besteht.

Um auch in diesem Fall eine leichte Verarbeitbarkeit und damit aufwandsarme Herstellung, z.B. durch Spritzguss, zu gewährleisten, ist es vorteilhaft, wenn ein nicht aus dem Verbundwerkstoff bestehendes Mantelelement oder Kernelement auch aus einem Kunststoff oder einem weiteren, von dem Verbundmaterial verschiedenen, Kunststoff-Verbundmaterial besteht. Das weitere Kunststoff-Verbundmaterial kann dabei auch ein weiteres Leder-Verbundmaterial sein, welches sich von dem Verbundmaterial durch einen unterschiedlichen Volumenanteil des Leders und/oder eine andere Kunststoffkomponente unterscheidet. Grundsätzlich können das Kernelement und das Mantelelement unterschiedliche Kunststoffkomponenten enthalten, so dass das Abdeckelement optimal an die jeweiligen konkreten Anforderungen angepasst werden kann.

Weitere Merkmale und Vorteile der Erfindung werden nachfolgend anhand eines Ausführungsbeispieles mit Bezugnahme auf die beigefügte Figur erläutert, welche eine Schnittdarstellung eines erfindungsgemäßen Haushaltsgeräts in Form eines Staubsaugers zeigt.

In Figur 1 ist in Schnittdarstellung ein Staubsauger 1 dargestellt welcher ein Gehäuse 2 aufweist. Im Gehäuse 2 befindet sich ein Staubraum 3, in welchem ein Wechselfilterbeutel angeordnet werden kann. Darüber hinaus ist in dem Gehäuse 2 ein Elektromotor in Form eines Gebläsemotors 4 angeordnet. Eine vom Gebläsemotor 4 angesaugte Luft gelangt beim Saugen über eine nicht dargestellte Bodendüse und einen nicht dargestellten Saugschlauch in den Wechselfilterbeutel , der die Staub- und/oder Schmutzpartikel herausfiltert, passiert dann den Gebläsemotor 4, ein Ausblasfilter 5 und gelangt letztendlich über Auslassöffnungen in Form eines Ausblasgitters 6 wieder aus dem Gehäuse 2 des Staubsaugers 1 nach außen.

Der Gebläsemotor 4 ist in einem Teilbereich von einem Abdeckelement 7 umgeben, welches häufig auch als Kapsel bezeichnet wird. Dieses Abdeckelement 7 dient zum einen der Führung des auszublasenden Luftstromes, welcher in Figur 1 in Form von Pfeilen 8 dargestellt ist. Zum anderen dient das Abdeckelement 7 aber auch zur Wärme- und Geräuschdämmung. Darüber hinaus wird durch das Abdeckelement, welches in dem dargestellten Ausführungsbeispiel zusammen mit Teilen des Gehäuses 2 des Staubsaugers eine Art Motorgehäuse für den Gebläsemotor 4 bildet, auch die elektrische Sicherheit des Staubsaugers 1 gewährleistet. Da der allgemeine Aufbau eines Staubsaugers allgemein bekannt ist, wird darauf ansonsten nicht weiter eingegangen.

Um eine möglichst gute Geräusch- und Wärmedämmung zu erreichen, ist das Abdeckelement 7 z.B. durch ein Spritzgussverfahren aus einem Verbundmaterial gefertigt, welches zumindest einen Kunststoff und Leder enthält. Das Leder kann dabei z.B. in Form von Lederfasern in den Kunststoff eingebettet sein. Die Lederfasern können beispielsweise aus Lederabfällen gewonnnen werden. Als Kunststoff eignen sich z.B. Kunststoffe auf Polyethylen- oder Polypropylen-Basis. Der Volumenanteil des Leders liegt vorzugsweise in einem Bereich von 10 - 70 %.

Um speziellen Anforderungen des Staubsaugers 1 oder allgemein eines Haushaltsgerätes gerecht zu werden, kann das Abdeckelement 7 auch ein Kernelement und mindestens ein dieses Kernelement zumindest teilweise umgebendes Mantelelement aufweisen. Es ist dann möglich, nur eines der Elemente aus dem Leder-Verbundmaterial zu fertigen und das jeweils andere Element aus einem anderen Material, wie z.B. einem reinen Kunststoff oder einem anderen Kunststoff-Verbundmaterial, insbesondere auch einem anderen Leder-Verbundmaterial, herzustellen. Je nach den konkreten Anforderungen kann dabei auch ein im Vergleich zum Kunststoff des Leder-Verbundmaterials unterschiedlicher Kunststoff verwendet werden.

Die Ausführung des jeweils anderen Elements auf Kunststoffbasis bietet den Vorteil, dass dann das gesamte Abdeckelement 7 trotzdem in einem Arbeitsgang z.B. mit Hilfe eines Spritzgussverfahrens, gefertigt werden kann.

Die dargestellte Ausführungsform des Staubsaugers weist nur ein Abdeckelement 7 auf. Selbstverständlich können aber auch mehrere Abdeckelemente vorgesehen sein, welche dann alle oder teilweise aus dem Leder-Verbundmaterial bestehen.

Die Erfindung wurde anhand eines Staubsaugers erläutert ist aber selbstverständlich auch auf alle anderen Haushaltsgeräte mit einem Elektromotor anwendbar, bei welchen Geräusch- und/oder Wärmedämmung eine Relevanz besitzen.

### Verwendete Bezugszeichen:

- 1: Staubsauger
- 2: Gehäuse
- 3: Staubraum
- 4: Gebläsemotor
- 5: Ausblasfilter
- 6: Ausblasgitter
- 7: Abdeckelement
- 8: Luftstrom

## Patentansprüche

1. Haushaltsgerät, mit
- einem Elektromotor (4) und
- mindestens einem Abdeckelement (7) für den Elektromotor (4),
**dadurch gekennzeichnet, dass** das mindestens eine Abdeckelement (7) zumindest in Teilbereichen aus einem Verbundmaterial besteht, welches zumindest einen Kunststoff und Leder enthält.

2. Haushaltsgerät nach Anspruch 1, **dadurch gekennzeichnet, dass** das Haushaltsgerät ein Bodenreinigungsgerät (1) ist, wobei das Abdeckelement (7) zur Führung eines Luftstromes eingerichtet ist.

3. Haushaltsgerät nach Anspruch 1 oder 2, **dadurch gekennzeichnet, dass** das Abdeckelement (7) eingerichtet ist Geräusche und/oder Wärme zu dämmen.

4. Haushaltsgerät nach einem der Ansprüche 1 bis 3, **dadurch gekennzeichnet, dass** das Verbundmaterial Lederfasern aufweist, welche in den zumindest einen Kunststoff eingebettet sind.

5. Haushaltsgerät nach einem der vorhergehenden Ansprüche, **dadurch gekennzeichnet, dass** der Volumenanteil des Leders an dem Verbundmaterial 10 bis 70 % beträgt.

6. Haushaltsgerät nach einem der vorhergehenden Ansprüche, **dadurch gekennzeichnet, dass** das Abdeckelement (7) ein Kernelement und mindestens ein das Kernelement zumindest in Teilbereichen umgebendes Mantelelement umfasst, wobei zumindest das Kernelement und/oder mindestens eines der Mantelelemente aus dem Verbundwerkstoff besteht.

7. Haushaltsgerät nach Anspruch 6, **dadurch gekennzeichnet, dass** ein nicht aus dem Verbundwerkstoff bestehendes Mantelelement oder Kernelement aus einem Kunststoff oder einem weiteren Kunststoff-Verbundwerkstoff besteht.

8. Haushaltsgerät nach Anspruch 7, **dadurch gekennzeichnet, dass** der Kunststoff des Verbundmaterials und der Kunststoff des nicht aus dem Verbundwerkstoff bestehenden Kernelements oder Mantelelements verschieden sind.

9. Haushaltsgerät nach einem der vorhergehenden Ansprüche, **dadurch gekennzeichnet, dass** das Abdeckelement durch ein Spritzgussverfahren hergestellt ist.

## Claims

1. Household appliance, with
- an electric motor (4) and
- at least one cover element (7) for the electric motor (4),
**characterised in that** the at least one cover element (7), at least in subregions, consists of a composite material which contains at least one plastic and leather.

2. Household appliance according to claim 1, **characterised in that** the household appliance is a floor cleaning appliance (1), wherein the cover element (7) is configured for guiding an air current.

3. Household appliance according to claim 1 or 2, **characterised in that** the cover element (7) is configured to insulate noise and/or heat.

4. Household appliance according to one of claims 1 to 3, **characterised in that** the composite material has leather fibres, which are embedded in the at least one plastic.

5. Household appliance according to one of the preceding claims, **characterised in that** the volume portion of the leather on the composite material amounts to 10 to 70%.

6. Household appliance according to one of the preceding claims, **characterised in that** the cover element (7) comprises a core element and at least one peripheral element surrounding the core element at least in subregions, wherein at least the core element and/or at least one of the peripheral elements consists of the composite material.

7. Household appliance according to claim 6, **characterised in that** a peripheral element or core element not consisting of the composite material consists of a plastic or a further plastic-composite material.

8. Household appliance according to claim 7, **characterised in that** the plastic of the composite material and the plastic of the core element or peripheral element not consisting of the composite material are different.

9. Household appliance according to one of the preceding claims, **characterised in that** the cover element is produced by an injection moulding method.

## Revendications

1. Appareil ménager, avec
- un moteur électrique (4) et
- au moins un élément formant couvercle (7) pour le moteur électrique (4),
**caractérisé en ce que** l'au moins un élément formant couvercle (7) est constitué au moins dans certaines zones d'un matériau composite, lequel contient au moins une matière plastique et du cuir.

2. Appareil ménager selon la revendication 1, **caractérisé en ce que** l'appareil ménager est un appareil de nettoyage pour sols (1), dans lequel l'élément formant couvercle (7) est conçu pour le guidage d'un flux d'air.

3. Appareil ménager selon la revendication 1 ou la revendication 2, **caractérisé en ce que** l'élément formant couvercle (7) est conçu pour isoler du bruit et/ou de la chaleur.

4. Appareil ménager selon l'une des revendications 1 à 3, **caractérisé en ce que** le matériau composite comprend des fibres de cuir, lesquelles sont incorporées dans l'au moins une matière plastique.

5. Appareil ménager selon l'une des revendications précédentes, **caractérisé en ce que** la fraction volumique du cuir dans le matériau composite va de 10 à 70 %.

6. Appareil ménager selon l'une des revendications précédentes, **caractérisé en ce que** l'élément formant couvercle (7) comporte un élément formant noyau et au moins un élément formant enveloppe entourant au moins dans certaines zones l'élément formant noyau, dans lequel au moins l'élément formant noyau et/ou au moins l'un des éléments formant enveloppe sont constitués de la matière composite.

7. Appareil ménager selon la revendication 6, **caractérisé en ce qu'**un élément formant enveloppe ou élément formant noyau non constitué de la matière composite est constitué d'une matière plastique ou d'une autre matière plastique-matière composite.

8. Appareil ménager selon la revendication 7, **caractérisé en ce que** la matière plastique du matériau composite et la matière plastique de l'élément formant noyau ou élément formant enveloppe non constitué de la matière composite sont différentes.

9. Appareil ménager selon l'une des revendications précédentes, **caractérisé en ce que** l'élément formant couvercle est fabriqué par un procédé de moulage par injection.
